# EUROPÄISCHE PATENTSCHRIFT

(11) **EP 3 250 742 B1**
(45) Veröffentlichungstag und Bekanntmachung des Hinweises auf die Patenterteilung: **28.11.2018**
(21) Anmeldenummer: 15808138.0
(22) Anmeldetag: 08.12.2015
(51) Int. Cl.: F26B 21/10, F26B 13/10, D06C 7/00

(54) **LUFTKASTEN EINER AUSRÜSTUNGSMASCHINE**
AIR BOX OF A FINISHING MACHINE
CAISSON D'AIR D'UNE MACHINE D'ÉQUIPEMENT

(30) Priorität: 29.01.2015 DE 102015101321
(43) Veröffentlichungstag der Anmeldung: 06.12.2017
(73) Patentinhaber: Schlatter Deutschland GmbH & Co. KG, 48153 Münster (DE)
(72) Erfinder: MÖLLMANN, Rainer, 48167 Münster (DE); WINTERFELDT, Rolf, 48346 Ostbevern (DE); WITTWER, Matthias, 58332 Schwelm (DE)
(74) Vertreter: Habbel, Ludwig
(86) Internationale Anmeldenummer: PCT/EP2015/078935
(87) Internationale Veröffentlichungsnummer: WO 2016/119959

(56) Entgegenhaltungen:
- EP-A1- 0 269 691
- EP-A2- 1 070 927
- DE-A1- 3 741 876
- DE-A1- 19 922 430
- DE-B- 1 095 246
- US-A- 4 965 918
- US-A1- 2006 150 438

## Beschreibung

Die Erfindung betrifft einen Luftkasten einer Ausrüstungsmaschine.

Ausrüstungsmaschinen dienen dazu, einer Textilbahn mit Hilfe einer so genannten Thermofixierung die gewünschte Formstabilität zu verleihen. Beispielsweise kann zunächst auf einer Webmaschine eine Gewebebahn aus Kunststofffäden erzeugt worden sein, wobei diese Gewebebahn nach dem Verweben noch nicht formstabil ist. Für bestimmte Anwendungen der Gewebebahn kann die unvollständige Formstabilität nachteilig sein, beispielsweise wenn die Gewebebahn zu einer geschlossenen Endlosbahn vernäht wird und in einer Produktionsmaschine, beispielsweise im Bereich der Papierherstellung, als umlaufendes Band eingesetzt werden soll. Abmessungsänderungen in Längs- oder Querrichtung innerhalb der Produktionsmaschine können zu Betriebsstörungen führen.

Die Ausrüstungsmaschine dient dazu, mit Hilfe von Wärmeeinwirkung das Textilmaterial zu fixieren. Zudem kann in der Ausrüstungsmaschine eine Dehnung der Textilbahn vorgesehen sein, indem die Textilbahn beispielsweise um zwei Umlenkrollen geführt wird und deren Abstand nach und nach vergrößert wird. Die Wärmebehandlung der Textilbahn weist zwei wesentliche Aspekte auf: Bei optimaler Konstellation der Wärmeeinbringung in die Textilbahn kann ein Aufheizprozess des Kunststoffmaterials auf etwa 180° bereits nach etwa 3 s abgeschlossen sein, abhängig von den jeweils für die Textilbahn verwendeten Materialien. Eine anschließende so genannte Kristallisation des textilen Kunststoffmaterials benötigt allerdings eine Zeit von etwa 3 min. Da die Kristallisation nicht am Stück zu erfolgen braucht, sondern vielmehr in mehreren Stufen durchlaufen werden kann, erfolgt in der Praxis die Wärmebehandlung in der Ausrüstungsmaschine derart, dass die Textilbahn zu einer geschlossenen Schlaufe vernäht wird, um die beiden im Abstand veränderlichen Umlenkrollen geführt wird und dabei mehrere Umläufe macht, so dass sämtliche Bereiche der Textilbahn mehrfach durch den Luftkasten der Ausrüstungsmaschine geführt werden, wo die Textilbahn aufgeheizt wird.

Dabei hat es sich in der Praxis bewährt, statt einer Strahlungsbeheizung die Heizwirkung mit Hilfe von Heißluft vorzunehmen, so dass bei einem gattungsgemäßen Luftkasten Luftaustrittsdüsen vorgesehen sind, aus denen die Heißluft auf die Textilbahn strömt. Weiterhin sind Luftansaugöffnungen vorgesehen, welche die Luft ansaugen, so dass die Heißluft vorzugsweise nur zu einem möglichst geringen Anteil unkontrolliert aus dem Gehäuse des Luftkastens herausströmt und stattdessen vielmehr im Kreislauf geführt werden kann, um mit einem möglichst geringen Heizleistungsbedarf die Ausrüstungsmaschine betreiben zu können.

Aus der EP 1 070 927 A2 ist ein Durchlauftrockner für Platten oder Bahnen bekannt. Das durch diesen Durchlauftrockner geführte Material weist keine Durchbrechungen oder Poren auf, so dass die Wärmeeinwirkung auf beiden Seiten der Platten oder Bahnen separat erfolgt, aber keine Durchströmung der Bahnen oder Platten mit Heißluft erfolgt. Prozessheizzonen, in denen die Platte oder Bahn aufgeheizt wird, sind Zuluftheizzonen nachgeschaltet, welche die Platte oder Bahn auf der aufgeheizten Temperatur halten.

Aus der DE 37 41 876 A1 ist eine Vorrichtung zur Wärmebehandlung, insbesondere Trocknen und Kondensieren, einer breitgeführten textilen Warenbahn bekannt, die eine Temperatur-Haltezone an einem Trockner aufweist. In nacheinander geschalteten Kammern wird die Warenbahn entweder von unten oder von oben mit Trocknungsluft beschickt.

Aus der DE 1 095 246 A ist eine Vorrichtung zum kontinuierlichen Behandeln, insbesondere Trocknen, bahnartigen Gutes bekannt. Oberhalb und unterhalb von der Bahn sind jeweils Luftkanäle und ein Gebläse angeordnet, so dass auf beiden Seiten von der Bahn Luft im Kreislauf geführt wird. Die Luft streicht dabei auf beiden Seiten der Bahn jeweils an der Oberfläche der Bahn entlang.

Ein gattungsgemäßer Luftkasten ist beispielsweise von der Firma Alfsen og Gunderson AS, Oslo, Norwegen aus der EP 0 269 691 A oder unter der Bezeichnung "AG Air Through Compact" und aus deren Veröffentlichung im Internet mit der URL: http://www.ag.no/prod ucts-and-services/felts-andfabrics/heatsetting-systems/air-through-compact.aspx bekannt. Dabei sind im oberen Gehäuseabschnitt abwechselnd Luftaustrittsdüsen und Luftansaugöffnungen angeordnet und im darunter befindlichen unteren Gehäuseabschnitt sind komplementär dazu Luftansaugöffnungen unterhalb der oberen Luftaustrittsdüsen angeordnet und in umgekehrter Weise Luftaustrittsdüsen im unteren Gehäuseabschnitt dort vorgesehen, wo sich darüber im oberen Gehäuseabschnitt Luftansaugöffnungen befinden. So wird der gesamte Innenraum des Luftkasten-Gehäuses zum Aufheizen der Textilbahn genutzt, welche durch das Gehäuse geführt wird, indem praktisch die gesamte Länge der Textilbahn, die sich innerhalb des Gehäuses befindet, von Heißluft durchströmt werden soll.

Auch aus der US 4 965 918 A ist eine Vorrichtung und ein Verfahren zur Wärmebehandlung von Textilien bekannt, wobei in den oberen und unteren Gehäuseabschnitten eines Luftkastens jeweils abwechselnd und komplementär zueinander Luftaustrittsdüsen und Luftansaugöffnungen angeordnet sind. Dabei wird eine textile Bahn durch die Luftansaugöffnungen so stark angesaugt, dass sie einen sinusförmigen Verlauf innerhalb des Luftkastens annimmt.

Der Erfindung liegt die Aufgabe zugrunde, einen gattungsgemäßen Luftkasten dahingehend zu verbessern, dass die Wärmebehandlung einer Textilbahn in einer möglichst kurzen Zeit fertig gestellt werden kann und möglichst wenig Umläufe der Textilbahn durch die Ausrüstungsmaschine erfordert.

Diese Aufgabe wird durch einen Luftkasten mit den Merkmalen des Anspruchs 1 gelöst. Vorteilhafte Ausgestaltungen sind in den Unteransprüchen beschrieben.

Die Erfindung schlägt mit anderen Worten vor, nicht den gesamten Innenraum des Luftkastens zum Aufheizen der Textilbahn zu verwenden, sondern vielmehr innerhalb des Gehäuses zunächst eine Aufheizzone vorzusehen und dann, der Aufheizzone in Laufrichtung der Textilbahn nachgeschaltet, eine Temperatur-Haltezone vorzusehen, in welcher die Kristallisation des Textilbandes erfolgen kann.

Die Erfindung geht dabei von der Überlegung aus, dass sich die Textilbahn, wenn sie den Luftkasten verlässt, schnell an der Umgebungsluft abkühlt, so dass für die Kristallisation nur ein vergleichsweise kurzer Zeitraum zur Verfügung steht, in welchem die aufgeheizte Textilbahn noch ein ausreichend hohes Temperaturniveau aufweist, um eine Kristallisation zu ermöglichen. Dadurch, dass vorschlagsgemäß innerhalb des Luftkastens eine Temperatur-Haltezone vorgesehen ist, wird die Textilbahn für eine demgegenüber längere Zeitdauer in einem Kristallisations-Temperaturbereich gehalten, so dass dementsprechend die Kristallisation schneller abgeschlossen werden kann, d. h. mit weniger Umläufen als bisher, und somit die Leistungsfähigkeit der Ausrüstungsmaschine verbessert wird, weil innerhalb einer vorgegebenen Zeit eine größere Anzahl von Textilbändern behandelt werden kann.

Vorschlagsgemäß ist weiterhin vorgesehen, dass kurz bevor die Textilbahn aus dem Gehäuse wieder austritt, eine Luftansaugöffnung innerhalb des Gehäuses angeordnet ist, also innerhalb der Temperatur-Haltezone. Während die Luftaustrittsdüsen in der Temperatur-Aufheizzone vorgesehen sind, so dass dort die intensive Aufheizung der Textilbahn erfolgen kann, bewirkt die weit hinten angeordnete zusätzliche Luftansaugöffnung, dass ein Teil der Heißluft zusammen mit der Textilbahn durch das Gehäuse geführt wird, so das der Effekt unterstützt wird, die Textilbahn auf einem für die Kristallisation erforderlichen Temperaturniveau zu halten, während sie sich in der Temperatur-Haltezone innerhalb des Gehäuses befindet.

Schließlich ist vorschlagsgemäß vorgesehen, sowohl den oberen als auch den unteren Gehäuseabschnitt zur Textilbahn hin abzuschließen, so dass ein flacher so genannter Bahntunnel geschaffen wird, durch welchen die Textilbahn innerhalb des Gehäuses nämlich in der Temperatur-Haltezone verläuft. Durch diesen flachen Bahntunnel wird unterstützt, dass die Textilbahn in einem bestimmten Temperaturbereich gehalten werden kann, indem nämlich Luft mit der entsprechenden Temperatur sich in dem Bahntunnel befindet, und diese Luft wird durch die Begrenzungsflächen des Bahntunnels vor Auskühlung geschützt und zuverlässig nahe der Textilbahn gehalten.

Der Luftkasten erstreckt sich üblicherweise in den Verstellweg der verstellbaren Umlenkrolle hinein, so dass durch die Länge, die der Luftkasten in Bahnlaufrichtung aufweist, der Mindestabstand der beiden Umlenkrollen bestimmt wird. Die Erfindung geht weiterhin von der Überlegung aus, dass die Aufheizung der Textilbahn auf das gewünschte Temperaturniveau auch in einer kürzeren Aufheizzone möglich ist als sie bislang üblich ist, so dass innerhalb des Gehäuses die Aufheizzone auf einen Teil der Gehäuselänge in Bahnlaufrichtung begrenzt werden kann und daher der Rest der Gehäuselänge als Temperatur-Haltezone verfügbar ist. Daher kann vorteilhaft vorgesehen sein, dass die Länge des Luftkastens in Bahnlaufrichtung nicht größer bemessen sein muss als bei herkömmlichen praxisüblichen Luftkästen. Durch die Beibehaltung einer möglichst kurzen Baulänge kann der Abstand zwischen den beiden Umlenkrollen der Ausrüstungsmaschine möglichst klein gehalten werden, so dass auch kürzere Textilbahnen in der Ausrüstungsmaschine verarbeitet werden können.

Vorteilhaft kann vorgesehen sein, dass die Düsenöffnungen der Luftaustrittsdüsen und auch der Luftansaugöffnungen jeweils quer zur Fläche der Textilbahn ausgerichtet sind. Hierdurch wird eine Luftströmung begünstigt, bei welcher die Durchluftströmung quer zur Fläche der Textilbahn strömt und beispielsweise senkrecht auf die Textilbahn trifft. Beim Auftreffen der Luft auf die Textilbahn wird stets ein gewisser Anteil der Luft reflektiert und lediglich ein übriger Anteil der Luft tritt durch die Textilbahn hindurch. Die jeweiligen Anteile hängen u. a. von der jeweiligen Ausgestaltung der Textilbahn ab, z. B. von deren Materialstärke und von der Ausgestaltung der Poren in der Textilbahn. Ein weiterer Einflussfaktor ist jedoch auch der Winkel, unter welchem die Luft auf die Textilbahn auftrifft. Dementsprechend kann vorteilhaft vorgesehen sein, dass die Düsenöffnungen der Luftaustritte zur Fläche der Textilbahn ausgerichtet sind, so dass die ausströmende Heißluft quer, beispielsweise senkrecht, auf die Fläche der Textilbahn auftrifft und somit ein möglichst großer Anteil der Heißluft als Durchluftströmung durch die Textilbahn hindurchtreten und daher die Textilbahn möglichst intensiv aufheizen kann.

Um die Durchluftströmung möglichst senkrecht zur Fläche der Textilbahn auszugestalten, kann dementsprechend auch vorteilhaft vorgesehen sein, dass die Düsenöffnungen der Luftansaugöffnungen unmittelbar den Luftaustrittsöffnungen gegenüber liegen, so dass sie einen Luftstrom ansaugen, der möglichst senkrecht zur Fläche der Textilbahn verläuft. Durch die geschilderten Ausrichtungen der Düsenöffnungen sowohl bei den Luftaustrittsdüsen und vorteilhaft auch bei den Luftansaugöffnungen kann die Heizwirkung optimiert werden, so dass das Temperaturniveau der Textilbahn möglichst schnell erreicht werden kann und dementsprechend ein möglichst kleiner erster Bereich innerhalb des Gehäuses des Luftkastens für die Temperatur-Aufheizzone bereitgestellt werden muss, so dass dementsprechend ein größerer Anteil des Gehäuses für die Temperatur-Haltezone genutzt werden kann und dementsprechend eine längere Zeit zur Kristallisation der Textilbahn zur Verfügung steht.

Im Vergleich zu den intensiven Luftströmungen, die innerhalb der Aufheizzone des Gehäuses vorgesehen sind, ist in der Temperatur-Haltezone keine intensive Durchströmung der Textilbahn vorgesehen, sondern hier soll nur das Temperaturniveau gehalten werden, welches die Kristallisation des Kunststoffmaterials ermöglicht. Dementsprechend kann vorteilhaft vorgesehen sein, dass in der Temperatur-Haltezone entweder der obere oder der untere Gehäuseabschnitt zur Textilbahn hin geschlossen ist, so dass ein strömungsberuhigter Bereich innerhalb des jeweiligen Gehäuseabschnitts geschaffen wird, der durch die sich bewegende Textilbahn nicht beeinträchtigt wird, beispielsweise nicht durch Verwirbelungen den gewünschten Verlauf der Luftströmungen beeinträchtigt.

Ein Ausführungsbeispiel eines vorschlagsgemäßen Luftkastens wird anhand der rein schematischen Darstellung nachfolgend näher erläutert.

In der Zeichnung ist mit 1 insgesamt ein Luftkasten bezeichnet, der Teil einer Ausrüstungsmaschine ist, wobei rechts und links von dem dargestellten Luftkasten 1 Umlenkrollen vorgesehen sind, um welche eine Textilbahn 2 umläuft, beispielsweise eine Gewebebahn eines Kunststoffgewebes, welches, von einer Webmaschine kommend, zu einer geschlossenen Schlaufe zusammengenäht worden ist. Die Laufrichtung der Textilbahn 2 ist durch den Pfeil angedeutet, verläuft also von links nach rechts durch den Luftkasten 1, wobei dies das Obertrum der Textilbahn 2 betrifft, während das Untertrum dementsprechend unterhalb des Luftkastens 1 von rechts nach links zurückläuft.

Der Luftkasten 1 weist einen oberen Gehäuseabschnitt 3 auf, der oberhalb der Textilbahn 2 angeordnet ist, sowie einen unteren Gehäuseabschnitt 4, der unterhalb der Textilbahn 2 angeordnet ist.

Im oberen Gehäuseabschnitt 3 ist ein Druckluftkanal 5 vorgesehen, der zwei Luftaustrittsdüsen 6 aufweist, die senkrecht auf die Fläche der Textilbahn 2 gerichtet sind. Dem Druckluftkanal 5 gegenüberliegend ist im unteren Gehäuseabschnitt 4 ein Saugkanal 7 angeordnet, dessen Luftansaugöffnung 8 ebenfalls senkrecht zur Fläche der Textilbahn ausgerichtet ist.

Durch die gegenüberliegende Anordnung des Druckluftkanals 5 und des Saugkanals 7 wird eine möglichst senkrecht durch die Textilbahn 2 strömende Durchluftströmung begünstigt. Da jedoch ein Teil der Heißluft, die aus den Luftaustrittsdüsen 6 auf die Textilbahn 2 auftritt, reflektiert wird, sind im oberen Gehäuseabschnitt 3 beiderseits des Druckluftkanals 5 also in Laufrichtung der Textilbahn 2 vor und hinter dem Druckluftkanal 5, weitere Saugkanäle 7 angeordnet. Der links dargestellte Saugkanal 7 ist vergleichsweise klein bemessen, da er ausschließlich die reflektierte Luft aufnehmen muss. Der in Bahnlaufrichtung folgende, also rechts dargestellte Saugkanal 7 im oberen Gehäuseabschnitt 3, ist demgegenüber größer dargestellt. Dies soll verdeutlichen, dass durch diesen Saugkanal 7 eine größere Luftmenge angesaugt wird, nämlich nicht nur Heißluft, die vom oberen Druckluftkanal 5 reflektiert wird, sondern auch Heißluft, die aus einem unteren Druckluftkanal 5 strömt, der im unteren Gehäuseabschnitt 4 angeordnet ist und dessen Luftaustrittsdüsen 6 unterhalb des rechten oberen Saugkanals 7 angeordnet sind.

Die bislang erläuterten Druckluft- und Saugkanäle 5 und 7 sind in einem linken Abschnitt des Luftkastens 1 angeordnet, der als Temperatur-Aufheizzone A bezeichnet wird. Dieser Temperatur-Aufheizzone A ist in Bahnlaufrichtung nachgeschaltet eine Temperatur-Haltezone H vorgesehen, in welcher keine weitere Aufheizung der Textilbahn 2 erfolgt, sondern das in der Aufheizzone A erreichte Temperaturniveau lediglich gehalten wird, um eine Kristallisation des textilen Materials zu ermöglichen.

Heißluft, die aus den Luftaustrittsdüsen 6 des unteren Druckluftkanals 5 im unteren Gehäuseabschnitt 4 austritt und von der Textilbahn 2 reflektiert wird, wird einerseits durch den Saugkanal 7 abgesaugt, der sich unmittelbar neben dem unteren Druckluftkanal 5 innerhalb der Aufheizzone A befindet und daher links von dem unteren Druckluftkanal 5 dargestellt ist. Reflektierte Heißluft, die jedoch nicht entgegen der Bahnlaufrichtung strömt, sondern gemeinsam mit der Textilbahn 2 durch die Temperatur-Haltezone H strömt, wird am Ende des Luftkastens 1 durch einen dort vorgesehenen, wiederum vergleichsweise klein bemessenen Saugkanal 7 angesaugt, der im unteren Gehäuseabschnitt 4 angeordnet ist. Auch Heißluft, die aus den Luftaustrittsdüsen 6 durch die Textilbahn hindurchgetreten ist und nicht durch einen direkt gegenüberliegenden Saugkanal 7 angesaugt wird, wird durch diesen vergleichsweise klein bemessenen Saugkanal 7 am Ende des Luftkastens 1 angesaugt. Energieverluste, die durch aus dem Luftkasten 1 austretende erwärmte Luft bedingt sind, werden möglichst vermieden.

Wahlweise kann abweichend von dem dargestellten Ausführungsbeispiel auch ein weiterer Absaugkanal 7 mit vergleichweise klein bemessenem Querschnitt am Ende der Temperatur-Haltezone H im oberen Gehäuseabschnitt 3 angeordnet sein, also gegenüber von dem unteren, vergleichsweise klein bemessenen Saugkanal 7.

Zudem ist aus Übersichtlichkeitsgründen nicht dargestellt, dass dort, wo die Textilbahn 2 in den Luftkasten 1 eintritt und am anderen Ende wieder aus dem Luftkasten 1 austritt, zusätzliche Dichtungselemente vorgesehen sind, welche Luftverluste zu minimieren helfen.

In der Temperatur-Aufheizzone A ist der obere Gehäuseabschnitt 3 zur Textilbahn 2 hin durch eine obere Tunnelwand 9 geschlossen und gegenüberliegend ist in gleicher Weise der untere Gehäuseabschnitt 4 zur Textilbahn 2 hin durch eine untere Tunnelwand 10 geschlossen, so dass sich in der Temperatur-Haltezone H ein flacher so genannter Bahntunnel 11 ergibt, durch den die reflektierte Heißluft strömt, die aus dem unteren Druckluftkanal 5 stammt. Diese Luft wird nicht in der Temperatur-Haltezone H im oberen Gehäuseabschnitt 3 oder im unteren Gehäuseabschnitt 4 verwirbelt, sondern liegt der Textilbahn 2 an, bis sie kurz vor dem Ende des Luftkastens 1 in den rechten unteren Saugkanal 7 eingesaugt wird. In ähnlicher Weise kann auch die oberhalb der Textilbahn 2 befindliche Luft auch durch den Bahntunnel 11 hindurch geführt werden, wenn der weiter oben erwähnte, zusätzliche obere Saugkanal 7 abweichend von dem dargestellten Ausführungsbeispiel in der Temperatur-Haltezone H im oberen Gehäuseabschnitt 3 angeordnet ist. Die Darstellung der Luftaustrittsdüsen 6 und der Luftansaugöffnungen 8 ist rein schematisch, so dass sowohl die Anzahl als auch die Position der Luftaustrittsdüsen 6 bzw. Luftansaugöffnungen 8 davon abweichen kann. Statt der jeweils einen dargestellten Luftaustrittsdüse 6 bzw. Luftansaugöffnung 8 kann eine Anordnung von zwei oder mehreren solchen vorgesehen sein. Um eine Luftströmung zu begünstigen, die senkrecht durch die Fläche der Textilbahn 2 strömt, kann vorgesehen sein, dass eine Luftaustrittsdüse 6 einer Luftansaugöffnung 8 genau gegenüberliegend angeordnet ist.

## Patentansprüche

1. Luftkasten (1) einer Ausrüstungsmaschine,
wobei der Luftkasten (1) ein Gehäuse aufweist, welches sich quer über eine durch die Ausrüstungsmaschine geführte Textilbahn (2) erstreckt,
und das Gehäuse zwei Abschnitte aufweist,
von denen ein erster, oberer Gehäuseabschnitt (3) oberhalb der Textilbahn (2) angeordnet ist und ein zweiter, mit dem oberen Gehäuseabschnitt (3) fluchtend angeordneter, unterer Gehäuseabschnitt (4) unterhalb der Textilbahn (2) angeordnet ist,
und innerhalb des Gehäuses oberhalb und unterhalb der Textilbahn (2) Luftaustrittsdüsen (6) und Luftansaugöffnungen (8) angeordnet sind,
wobei die Luftaustrittsdüsen (6) Heißluft abgeben und die Luftaustrittsdüsen (6) mit den Luftansaugöffnungen (8) zusammenwirkend angeordnet sind,
derart, dass innerhalb des Gehäuses eine durch die Textilbahn (2) hindurch strömende Durchluftströmung erzielt wird,
**dadurch gekennzeichnet,**
**dass** in Laufrichtung der Textilbahn (2) zunächst eine Temperatur-Aufheizzone (A) vorgesehen ist,
in welcher die Durchluftströmung bewirkende Luftaustrittsdüsen (6) und Luftansaugöffnungen (8) angeordnet sind, und dass in Laufrichtung der Textilbahn (2) daran anschließend innerhalb des Gehäuses eine Temperatur-Haltezone (H) vorgesehen ist,
innerhalb welcher in Laufrichtung der Textilbahn (2) nahe dem Ende des Gehäuses eine Luftansaugöffnung (8) angeordnet ist,
und in der Temperatur-Haltezone (H) der obere Gehäuseabschnitt (3) sowie der untere Gehäuseabschnitt (4) zur Textilbahn (2) hin geschlossen sind,
derart, dass sie einen flacher Bahntunnel (11) in der Temperatur-Haltezone (H) schaffen, durch den die Textilbahn (2) verläuft.

2. Luftkasten nach Anspruch 1,
**dadurch gekennzeichnet,**
**dass** die Düsenöffnungen der Luftaustrittsdüsen (6) quer zur Fläche der Textilbahn (2) ausgerichtet sind.

3. Luftkasten nach Anspruch 1 oder 2,
**dadurch gekennzeichnet,**
**dass** die Düsenöffnungen der Luftansaugöffnungen (8) quer zur Fläche der Textilbahn (2) ausgerichtet sind.

4. Luftkasten nach einem der vorhergehenden Ansprüche,
**dadurch gekennzeichnet,**
**dass** in der Temperatur-Aufheizzone (A) Luftaustrittsdüsen (6) und Luftansaugöffnungen (8) jeweils einander gegenüberliegend angeordnet sind,
derart, dass die Durchluftströmung quer zur Fläche der Textilbahn (2) durch die Textilbahn (2) geführt wird.

5. Luftkasten nach einem der vorhergehenden Ansprüche,
**dadurch gekennzeichnet,**
**dass**, in Bahnlaufrichtung der Textilbahn (2) gesehen, vor und hinter einem eine Luftaustrittsdüse (6) aufweisenden Druckluftkanal (5) ein eine Luftansaugöffnung (8) aufweisender Saugkanal (7) angeordnet ist.

## Claims

1. Air box (1) of a finishing machine, where the air box (1) incorporates a housing that extends across a textile strip (2) that is guided through the finishing machine and the housing incorporates two sections, of which a first housing section (3) is arranged above the textile strip (2) and a second, lower housing section (4) that is aligned with the upper housing section (3) is arranged underneath the textile strip (2) and air outlet nozzles (6) and air suction holes (8) are arranged inside the housing above and below the textile strip (2), where the air outlet nozzles (6) emit hot air and the air outlet nozzles (6) are arranged to interact with the air suction holes (8) such that a current of air is made to flow through the textile strip (2) inside the housing, **characterised in that** in the direction of travel of the textile strip (2) first a temperature heat-up zone (A) is provided for in which the air outlet nozzles (6) and air suction holes (8) that make a current of air flow through are arranged and that then in the direction of travel of the textile strip (2) inside the housing a temperature holding zone (H) is provided for inside which an air suction hole (8) is arranged in the direction of travel of the textile strip (2) near the end of the housing, and that in the temperature holding zone (H) the upper housing section (3) and the lower housing section (4) are closed on the side of the textile strip (2), such that they create in the temperature holding zone (H) a flat strip tunnel (11) through which the textile strip (2) extends.

2. Air box in accordance with claim 1, **characterised in that** the nozzle holes of the air outlet nozzles (6) are directed across the surface of the textile strip (2).

3. Air box in accordance with claim 1 or 2, **characterised in that** the nozzle holes of the air suction holes (8) are directed across the surface of the textile strip (2).

4. Air box in accordance with any one of the foregoing claims, **characterised in that** in the temperature heat-up zone (A) air outlet nozzles (6) and air suction holes (8) are arranged so as to oppose each other such that the current of air flowing through the textile strip (2) is guided across the surface of the textile strip (2).

5. Air box in accordance with any one of the foregoing claims, **characterised in that**, viewed in the direction of travel of the textile strip (2), a suction duct (7) incorporating an air suction hole (8) is arranged upstream and downstream of an air-flow duct (5) incorporating an air outlet nozzle (6).

## Revendications

1. Caisson à air (1) d'une machine d'équipement, sachant que le caisson à air (1) présente un boîtier s'étendant transversalement au-dessus d'une bande textile (2) qui traverse guidée la machine d'apprêt, et que le boîtier présente deux segments, dont un premier segment supérieur (3) de boîtier est disposé au-dessus de la bande textile (2) et un second segment inférieur (4) de boîtier situé en dessous de la bande textile (2) dans l'alignement du segment supérieur (3) de boîtier, et qu'à l'intérieur du boîtier sont disposés, au-dessus et en dessous de la bande textile (2), des buses de sortie d'air (6) et des orifices d'aspiration d'air (8), sachant que les buses de sortie d'air (6) délivrent de l'air chaud et que les buses de sortie d'air (6) sont disposées pour interagir avec les orifices d'aspiration d'air (8) de sorte qu'à l'intérieur du boîtier est obtenu un flux d'air traversant qui passe à travers la bande textile (2), **caractérisé en ce que** dans le sens de circulation de la bande textile (2) est prévue dans un premier temps une zone de montée en température (A) dans laquelle sont disposées des buses de sortie d'air (6) et des orifices d'aspiration d'air (8) ayant pour effet de produire le flux d'air traversant, et **en ce que** dans le sens de circulation de la bande textile (2) est prévue à la suite, dans le boîtier, une zone de maintien en température (H) à l'intérieur de laquelle est disposé, dans le sens de circulation de la bande textile (2) près de l'extrémité du boîtier, un orifice d'aspiration d'air (8), et **en ce que** dans la zone de maintien en température (H) le segment supérieur de boîtier (3) ainsi que le segment inférieur de boîtier (4) vont en se refermant en direction de la bande textile (2) de sorte à créer dans la zone de maintien en température (H) un tunnel plat (11) à travers lequel passe la bande textile (2).

2. Caisson à air selon la revendication 1, **caractérisé en ce que** les orifices des buses de sortie d'air (6) sont orientés transversalement à la surface de la bande textile (2).

3. Caisson à air selon la revendication 1 ou 2, **caractérisé en ce que** les orifices des buses d'aspiration d'air (8) sont orientés transversalement à la surface de la bande textile (2).

4. Caisson à air selon l'une des revendications précédentes, **caractérisé en ce que** dans la zone de montée en température (A) les buses de sortie d'air (6) et les orifices d'aspiration d'air (8) sont disposés se faisant respectivement face de sorte que le flux d'air traversant est guidé, transversalement à la surface de la bande textile (2), à travers la bande textile (2).

5. Caisson à air selon l'une des revendications précédentes **caractérisé en ce qu'**observé dans le sens de circulation de la bande textile (2) est disposé, devant et derrière un conduit d'air comprimé (5) présentant une buse de sortie d'air (6), un conduit d'aspiration (7) présentant un orifice d'aspiration d'air (8).
